# EUROPÄISCHE PATENTSCHRIFT

(11) **EP 3 391 354 B1**
(45) Veröffentlichungstag und Bekanntmachung des Hinweises auf die Patenterteilung: **07.04.2021**
(21) Anmeldenummer: 17705601.7
(22) Anmeldetag: 14.02.2017
(51) Int. Cl.: H05B 47/10, H05B 47/19

(54) **DRAHTLOSE DATENÜBERTRAGUNG MITTELS TRANSPONDER IN EINEM BELEUCHTUNGSSYSTEM**
WIRELESS DATATRANSMISSION USING A TRANSPONDER IN A LIGHTING SYSTEM
TRANSMISSION DES DONNÉES SANS FIL UTILISANT UN TRANSPONDEUR DANS UN SYSTÈME D'ÉCLAIRAGE

(30) Priorität: 07.03.2016 DE 102016203648
(43) Veröffentlichungstag der Anmeldung: 24.10.2018
(73) Patentinhaber: Zumtobel Lighting GmbH, 6850 Dornbirn (AT)
(72) Erfinder: BÖHNEL, Michael, 6850 Dornbirn (AT)
(74) Vertreter: Beder, Jens
(86) Internationale Anmeldenummer: PCT/EP2017/053309
(87) Internationale Veröffentlichungsnummer: WO 2017/153134

(56) Entgegenhaltungen:
- WO-A2-2012/166369
- US-A1- 2009 128 392
- LARCHIKOV ANDREY ET AL: "Combining RFID-based physical access control systems with digital signature systems to increase their security", 2014 22ND INTERNATIONAL CONFERENCE ON SOFTWARE, TELECOMMUNICATIONS AND COMPUTER NETWORKS (SOFTCOM), FESB, UNIVERSITY OF SPLIT, 17. September 2014 (2014-09-17), Seiten 100-103, XP032733381, DOI: 10.1109/SOFTCOM.2014.7039085 [gefunden am 2015-02-10]

## Beschreibung

Die vorliegende Erfindung betrifft eine Steuervorrichtung für Komponenten eines Beleuchtungssystems gemäß dem Oberbegriff des Patentanspruchs 1, eine Schreibe- und Lesevorrichtung zum Übertragen von Steuerdaten zu der Steuervorrichtung, ein aus einer solchen Schreibe- und Lesevorrichtung und einer Steuervorrichtung bestehendes System und ein Verfahren zum Übertragen von für eine Steuerung oder Konfiguration von Komponenten eines Beleuchtungssystems zu verwendenden Steuerdaten von einer Schreibe- und Lesevorrichtung zu einer Steuervorrichtung.

Beleuchtungssysteme können aus Komponenten wie Sensoren, Betriebsgeräten für Leuchtmittel oder Aktoren, Schaltern und Dimmer, bestehen. Mit Hilfe von Betriebsgeräten für Leuchtmittel, wie Gasentladungslampen, Halogenlampen und insbesondere Leuchtdioden (LED), kann die Funktion der Leuchtmittel überwacht, die Leuchtmittel gestartet und/oder gedimmt werden. Mittels Sensoren, welche z.B. Bewegungen von Objekten und/oder die Umgebungshelligkeit erfassen, können die Leuchtmittel bei An-/Abwesenheit einer Person automatisch ein-/ausgeschaltet werden bzw. das Dimmen der Leuchtmittel kann automatisch an die Umgebungshelligkeit angepasst werden.

Insbesondere die Betriebsgeräte von Leuchtdioden (LED) enthalten oft Steuereinrichtungen, welche Steuerdaten für die Einstellung von Betriebsparametern, wie zum Beispiel den maximalen Abgabestrom an die Leuchtdioden oder die Farbtemperatur, von außen empfangen können. In Beleuchtungssystemen, in denen die Komponenten zum Datenaustausch vernetzt sind, weisen meist alle Komponenten eine Steuereinrichtung, welche unter anderem den Datenaustausch während des Netzwerkbetriebs steuert und die Komponente im Netzwerk bei der Installation oder Initialisierung identifiziert, auf.

Die WO 2012/166369 A1 offenbart eine Steuervorrichtung für eine Komponente eines Beleuchtungssystems gemäß dem Oberbegriff des beigefügten Anspruches 1, die für eine Netzwerkinstallation Steuerdaten zur Identifizierung der Komponente von einer Schreibe- und Lesevorrichtung mittels einem Transponder drahtlos empfangen kann. Der Transponder ist ein RFID (engl. radio-frequency identification)-Transponder, der mit einer Steuerungseinrichtung verbunden ist und eine von der Schreibe- und Lesevorrichtung auslesbare unverwechselbare Kennung (UID, user identification) aufweist.

Mit einer solchen Steuervorrichtung wären auch Steuerdaten zur Konfiguration der Komponenten selbst empfangbar. Es besteht jedoch das Problem, dass unzulässige Steuerdaten, wie ein zu hoher maximaler Abgabestrom für einen LED-Konverter, von der Schreibe- und Lesevorrichtung an die Steuervorrichtung übertragen und von der Steuerungseinrichtung verwendet werden können. So ist es möglich, dass veraltete, vor langer Zeit aus der Steuervorrichtung ausgelesene Steuerdaten erneut in die Steuervorrichtung eingeschrieben werden oder von einer Steuervorrichtung ausgelesene unzulässige Steuerdaten an andere Steuervorrichtungen übertragen werden.

Aus der US 2009/128392 A1 ist ein Verfahren zum Zuordnen von Fernbedienungs-Codes eines Fernsehgeräts zu den von einer Fernbedienung an das Fernsehgerät ausgebbaren Steuerbefehlen bekannt, bei dem die Zuordnung mittels Steuerdaten erfolgt, welche in einer Nahfeldkopplung zwischen dem Fernsehgerät und der Fernbedienung mit einem NFC-Transponder übertragen werden.

Larchikov Andrey et al: "Combining RFID-based physical access control systems with digital signature systems to increase their security", 2014 22nd International Conference on Software, Telecommunications and Computer Networks (SoftCOM), 20140917 FESB, University of Split, 17. September 2014, Seiten 100-103 offenbart ein Verfahren, bei dem die zwischen einer Schreibe- und Lesevorrichtung und einem Transponder übertragenden Daten verschlüsselt werden.

Der Erfindung liegt die Aufgabe zugrunde, Vorrichtung und Verfahren anzugeben, die die beschriebenen Probleme verringern. Aufgabe ist es insbesondere, eine Steuervorrichtung, eine Schreibe- und Lesevorrichtung, ein System und ein Verfahren bereitzustellen, mit denen das Verwenden oder Eingeben von unzulässigen Steuerdaten kostengünstig verhindert werden kann.

Diese Aufgabe wird gemäß den Merkmalen der unabhängigen Ansprüche gelöst. Die Erfindung wird durch die Merkmale der abhängigen Ansprüche weitergebildet.

Gemäß der vorliegenden Erfindung weist eine Steuervorrichtung für eine oder mehrere Komponenten eines Beleuchtungssystems die Merkmale des unabhängigen Anspruchs 1 auf. Sind die Steuerdaten von der Schreibe- und Lesevorrichtung nicht mit der von der Steuervorrichtung übermittelten Transaktionsinformation oder einer anderen bzw. falschen Transaktionsinformation verknüpft worden, werden die empfangenen Steuerdaten von der Steuervorrichtung nicht verwendet. Somit kann verhindert werden, dass alte Steuerdaten erneut in die Steuervorrichtung eingeschrieben werden oder die Steuerdaten einer anderen Steuervorrichtung. Das Verknüpfen kann durch eine bloße gemeinschaftliche Übertragung der Transaktionsinformation und der Steuerdaten erfolgen.

Die zu steuernden Komponenten des Beleuchtungssystems können zum Beispiel Anwesenheitsdetektoren, Dimmer, Dämmerungssensoren, Betriebsgeräte für Leuchtmittel oder Betriebsgeräte für Aktoren für Rollläden oder Tore sein. Die Transaktionsinformation kann eine Zufallszahl, welche für die Erzeugung einer neuen Transaktionsinformation generiert wird, ein gegenwärtiges Datum mit Uhrzeit, welches für die Erzeugung einer neuen Transaktionsinformation gesetzt wird, und/oder eine Zahl, welche für die Erzeugung einer neuen Transaktionsinformation de- oder inkrementiert wird, beinhalten. Zudem kann die Transaktionsinformation eine dem Transponder fest zugeordnete Seriennummer beinhalten, die vom Hersteller des Transponders oder der Steuervorrichtung vorgegeben werden kann und zumindest von der Schreibe- und Lesevorrichtung nur lesbar und nicht überschreibbar ist.

Alternativ oder zusätzlich können zumindest einige der Steuerdaten in unterschiedliche Berechtigungsklassen klassifiziert sein, wobei der Transponder dazu ausgebildet ist, eine eine Befugnis für bestimmte Berechtigungsklassen anzeigende Berechtigungsinformation von der Schreibe- und Lesevorrichtung zu empfangen und die Steuerungseinrichtung dazu ausgebildet ist, die Klasse oder Klassen der empfangenen Steuerdaten zu bestimmen, die Befugnis für die bestimmte Klasse oder Klassen mittels der empfangenen Berechtigungsinformation zu prüfen und nur die Steuerdaten zu verwenden, welche einer Berechtigungsklasse entsprechen, für die eine Befugnis entsprechend der Berechtigungsinformation vorliegt. Auf diese Weise können verschiedenen Schreibe- und Lesevorrichtungen bzw. deren Nutzern unterschiedliche Berechtigungen für das Setzen oder Ändern sensibler und unsensibler Steuerdaten zugeteilt werden.

Alternativ oder zusätzlich kann der Transponder dazu ausgebildet sein, eine von der Schreibe- und Lesevorrichtung mittels einem privaten Schlüssel von zumindest einem Teil der Transaktionsinformation erzeugte Signatur von der Schreibe- und Lesevorrichtung zu empfangen, wobei die Steuerungseinrichtung dazu ausgebildet ist, die empfangenen Steuerdaten erst nach einer erfolgreichen Prüfung der Signatur zu verwenden. Dies verhindert die Verwendung von Steuerdaten, welche von einer Schreibe- und Lesevorrichtung illegal mit der von der Steuervorrichtung gesendeten Transaktionsinformation verknüpft wurden.

Der Transponder kann ein RFID-Transponder oder ein Transponder für Nahfeldkopplung (NFC, Near-Field-Communication) sein.

Alternativ oder zusätzlich kann der Transponder einen Speicher zum Speichern der von der Steuereinrichtung erzeugten Transaktionsinformation und der empfangenen und mit der gesendeten Transaktionsinformation verknüpften Steuerdaten aufweisen und dazu ausgebildet sein, in einem ausgeschalteten Zustand der Steuervorrichtung die gespeicherte Transaktionsinformation an eine Schreibe- und Lesevorrichtung zu senden und die von der Schreibe- und Lesevorrichtung gesendeten und mit der Transaktionsinformation verknüpften Steuerdaten zu empfangen und zu speichern, wobei die Steuerungseinrichtung dazu ausgebildet ist, nach einem Einschalten der Steuervorrichtung die gespeicherten und mit der Transaktionsinformation verknüpften Steuerdaten von dem Transponder abzufragen und nach einer erfolgreichen Prüfung zu verwenden.

Alternativ oder zusätzlich kann die Steuerungseinrichtung dazu ausgebildet sein, die aktuell verwendeten Steuerdaten zu bestimmen und in einem Speicher des Transponders zu speichern, wobei der Transponder dazu ausgebildet ist, die gespeicherten Steuerdaten an die Schreibe- und Lesevorrichtung zu übertragen. Auf diese Weise können von der Schreibe- und Lesevorrichtung die aktuelle Konfiguration der Steuerungseinrichtung abgefragt und Änderungen an Hand der übermittelten bzw. in den übermittelten Steuerdaten leicht vorgenommen werden. Zusätzlich kann die Steuerungseinrichtung dazu ausgebildet sein, zumindest einige der bestimmten Steuerdaten verschlüsselt in den Speicher des Transponders zu speichern. Dies erschwert eine illegale Offenlegung der Steuerdaten bzw. ein illegales Übertragen der Steuerdaten an andere Steuerungseinrichtungen.

Gemäß der Erfindung ist die Steuerungseinrichtung ausgebildet, einen Datensatz, der zumindest einige aktuell verwendete Steuerdaten und die Transaktionsinformation enthält, zu erzeugen und in dem Speicher des Transponders zu speichern, wobei der Transponder dazu ausgebildet ist, den gespeicherten Datensatz an die Schreibe- und Lesevorrichtung zu übertragen und einen neuen oder geänderten Datensatz mit der Transaktionsinformation zu empfangen. Die Steuerungseinrichtung kann dazu ausgebildet sein, die Steuerdaten aus dem neuen Datensatz erst nach einer erfolgreichen Prüfung der in dem neuen Datensatz enthaltenen Transaktionsinformation zu verwenden.

Gemäß einer nicht erfindungsgemäßen Ausführung weist eine Schreibe- und Lesevorrichtung zum Übertragen von für eine Steuerung oder Konfiguration von Komponenten eines Beleuchtungssystems zu verwendenden Steuerdaten zu einer Steuervorrichtung einen Empfänger zum Empfangen von von einem Transponder der Steuervorrichtung gesendeten Transaktionsinformation, eine Verknüpfungseinrichtung zum Verknüpfen der zu übertragenden Steuerdaten mit der empfangenen Transaktionsinformation und einen Sender zum Senden der mit der empfangenen Transaktionsinformation verknüpften Steuerdaten an den Transponder der Steuervorrichtung auf. Die Verknüpfungseinrichtung kann dazu ausgebildet sein, mittels einem privaten Schlüssel von zumindest einem Teil der Transaktionsinformation eine Signatur zu erzeugen, wobei der Sender dazu ausgebildet ist, zumindest die erzeugte Signatur zusammen mit den Steuerdaten an den Transponder der Steuervorrichtung zu senden. Die Steuervorrichtung kann die übermittelte Signatur mit einem öffentlichen Schlüssel entschlüsseln und mit der Transaktionsinformation bzw. dem entsprechenden Teil der Transaktionsinformation vergleichen. Da die gültige Transaktionsinformation der Steuervorrichtung bekannt ist, muss die Transaktionsinformation von der Schreibe- und Lesevorrichtung nicht übermittelt werden.

Alternativ oder zusätzlich kann die Verknüpfungseinrichtung dazu ausgebildet sein, mittels eines Schlüssels und eines der Steuervorrichtung, dem Transponder und/oder der Komponente zugeordneten eindeutigen Identifikators einen diversifizierten privaten Schlüssel zu erzeugen und mit dem diversifizierten privaten Schlüssel zumindest einen Teil der zu übertragenden Steuerdaten und/oder der

Transaktionsinformation zu verschlüsseln oder zu signieren. Dies hat den Vorteil, dass wenn der diversifizierte Schlüssel bekannt wird, nur der Code für ein Gerät offenliegt wird. Der Identifikator (ID) kann die Seriennummer der Steuervorrichtung, des Transponders und/oder der von der Steuervorrichtung zusteuernden Komponente umfassen. Der Identifikator (ID) kann von dem Transponder übermittelt/abgefragt oder von von dem Transponder übermittelten Informationen abgeleitet werden. Alternativ oder zusätzlich kann der Empfänger dazu ausgebildet sein, von dem Transponder die für die Steuerung oder Konfiguration aktuell gesetzten Steuerdaten zu empfangen oder abzufragen.

Gemäß der vorliegenden Erfindung weist ein Beleuchtungssystem zumindest eine der oben beschriebenen Steuervorrichtungen auf.

Gemäß der vorliegenden Erfindung weist ein Verfahren zum Übertragen von für eine Steuerung oder Konfiguration von Komponenten eines Beleuchtungssystems zu verwendenden Steuerdaten von einer Schreibe- und Lesevorrichtung zu einer Steuervorrichtung die in Anspruch 10 angegebenen Schritte auf.

Nachfolgend wird die Erfindung anhand der beiliegenden Zeichnungen näher erläutert. Es zeigen:
Fig. 1 ein erstes Ausführungsbeispiel eines Beleuchtungssystems mit einer Steuervorrichtung und einer Schreibe- und Lesevorrichtung gemäß der vorliegenden Erfindung, und
Fig. 2 ein zweites Ausführungsbeispiel eines Beleuchtungssystems gemäß der vorliegenden Erfindung. Komponenten mit gleichen Funktionen sind in den Figuren mit gleichen Bezugszeichen gekennzeichnet.

Fig. 1 zeigt eine vereinfachte schematische Darstellung eines Beleuchtungssystems mit einer Steuervorrichtung 1 und einer mobilen Schreibe- und Lesevorrichtung 2 gemäß der vorliegenden Erfindung. Die Steuervorrichtung 1 steuert ein Betriebsgerät 3 zum Betreiben eines Leuchtmittels 4.

Das Leuchtmittel 4 kann eine Leuchtdiode (LED) oder mehrere LEDs umfassen. Die LEDs können anorganische oder organische LEDs sein. Die mehreren LEDs können in Serie oder parallel geschaltet sein. Die mehreren LEDs können auch in komplexeren Anordnungen verschaltet sein, beispielsweise in mehreren zueinander parallel geschalteten Reihenschaltungen.

Das Betriebsgerät 3 kann ein Konstantstrom-Konverter, z.B. ein LED-Konverter sein, der aus einer Netzspannung (nicht gezeigt) einen für den Betrieb der LEDs nötigen Strom erzeugt.

Die Steuervorrichtung 1 weist einen Transponder 5 und eine Steuerungseinrichtung 6 auf. Der Transponder 5 kann ein RFID-Transponder, insbesondere ein auf der RFID Technologie basierender NFC-Transponder sein, der ein spezielles Kopplungsverfahren nutzt, dass auf gesonderte Frequenzbereiche und eine Kommunikation auf kurze Entfernung genormt ist. Der Transponder 5 kann ein passiver Transponder, der von der Schreibe- und Lesevorrichtung 2 für eine Kommunikation mit Energie versorgt wird, oder ein für größere Reichweiten geeignete aktive Transponder mit eigener Stromversorgung sein. In dem Transponder 5 können Daten gespeichert werden, die über die Verbindung 11 nur gelesen werden können (R/O) sowie Daten, die über die Verbindung 11 sowohl gelesen als auch überschrieben/geändert werden können (R/W).

Die Steuerungseinrichtung 6 kann mit dem Transponder 5 über einen serieller Datenbus I²C (Inter-Integrated Circuit) verbunden sein und kann eine integrierte Halbleiterschaltung sein oder eine integrierte Halbleiterschaltung umfassen. Die Steuerschaltung 6 kann als ein Prozessor, ein Mikroprozessor, ein Controller, ein Mikrocontroller oder eine anwendungsspezifische Spezialschaltung (ASIC) oder eine Kombination der genannten Einheiten ausgestaltet sein.

Die Schreibe- und Lesevorrichtung 2 dient dazu, die Steuerungseinrichtung 6 bzw. das Betriebsgerät 3 kontaktlos zu parametrieren und Werte (Steuerdaten) auszulesen. Die Schreibe- und Lesevorrichtung 2 weist eine Sende- und Empfangseinheit 7 zum Senden und Empfangen von Steuerdaten zu/von dem Transponder 4, eine Anzeigeeinheit 8 zum Anzeigen von Steuerdaten, eine Eingabeeinheit 9 zum Eingeben und Ändern von Steuerdaten und eine mit der Sende- und Empfangseinheit 7, der Anzeigeeinheit 8, der Eingabeeinheit 9 verbundene Steuereinheit 10 auf. Die Eingabeeinheit 9 kann in der Anzeigeeinheit 8 integriert sein (berührungsempfindlichen Bildschirm).

Die Sende- und Empfangseinheit 7 stellt zu dem Transponder 4 eine drahtlose Verbindung 11 her. Für eine solche Kopplung/Verbindung erzeugt die Sende- und Empfangseinheit 7 magnetische Wechselfelder mit geringer Reichweite oder hochfrequente Radiowellen, wodurch der (passive) Transponder 5 mit Energie versorgt werden kann. Die Steuereinheit 10 kann ein Mobiltelefon sein und enthält eine Software (Mikroprogramm oder Anwendungssoftware, App), die den Lese- und Schreibeprozess steuert.

Die Steuerungseinrichtung 6 der Steuervorrichtung 1 bestimmt die aktuell für das Betriebsgerät 3 gesetzten Steuerdaten (Betriebsparameter) und speichert diese in einem Speicher (nicht gezeigt) des Transponders 5 ab. Die Sende- und Empfangseinheit 7 kann die gespeicherten Steuerdaten ggf. auch im ausgeschalteten Zustand der Steuerungseinrichtung 6 auslesen und, wenn nötig, ändern. Die von der Sende- und Empfangseinheit 7 geänderten oder neu gesetzten Steuerdaten werden mittels der Sende- und Empfangseinheit 7 zu dem Transponder 5 übertragen und in den Speicher des Transponders 5 abgelegt. Die Steuerungseinrichtung 6 fragt die neuen Steuerdaten von dem Transponder ab und verwendet sie.

Dadurch dass alle gespeicherten Steuerdaten (RFID Tag Daten) von einem Lesegerät gelesen werden können, ergibt sich das Problem, dass Steuerdaten kopiert werden können und so z.B. missbräuchlicher Weise später auf dasselbe Gerät bzw. dieselbe Steuerungseinrichtung 6 nochmals aufgespielt werden können. Um dies zu verhindern erzeugt die Steuerungseinrichtung 6 eine Transaktionsinformation für eine Identifizierung der Steuerdaten und speichert diese zusammen mit den Steuerdaten in dem Speicher des Transponders 5. Der Transponder 5 übermittelt nun diese Transaktionsinformation zusammen mit den Steuerdaten an die Sende- und Empfangseinheit 7. Die Steuereinheit 10 zeigt die empfangenen Steuerdaten auf der Anzeigeeinheit 8 an und führt ggf. Änderungen an den angezeigten Steuerdaten entsprechend der mittels der Eingabeeinheit 9 von einem Nutzer empfangenen Eingaben aus. Die geänderten oder neu gesetzten Steuerdaten werden zusammen mit der Transaktionsinformation über die aufgebaute Verbindung 11 zu dem Transponder 5 übertragen und von diesem gespeichert.

Die Steuerungseinrichtung 6 liest die empfangene und in dem Transponder 5 gespeicherte Transaktionsinformation aus und vergleicht diese mit der von der Steuerungseinrichtung 6 in dem Transponder 5 gespeicherten Transaktionsinformation. Stimmen die Transaktionsinformationen nicht überein, werden die empfangenen Steuerdaten nicht verwendet und von der Steuerungseinrichtung 6 in dem Transponder 5 gelöscht oder mit den aktuell gesetzten/verwendeten Steuerdaten überschrieben.

Stimmen die Transaktionsinformationen überein, übernimmt die Steuerungseinrichtung 6 die empfangenen Steuerdaten oder passt die bisherig verwendeten Steuerdaten an die empfangenen Steuerdaten an. Die empfangenen, nun gültigen bzw. verwendeten Steuerdaten können in dem Transponder 5 gespeichert bleiben oder mit den aktuell gesetzten/verwendeten Steuerdaten überschrieben werden.

Danach erzeugt die Steuerungseinrichtung 6 eine neue Transaktionsinformation und ersetzt in dem Transponder 5 die alte Transaktionsinformation durch die neue Transaktionsinformation. Der beschriebene Ablauf wiederholt sich bei jeder Übertagung von Steuerdaten, welche von der Steuerungseinrichtung 6 detektiert wird. Zudem kann, insbesondere wenn eine Datenübertagung mit dem Transponder 5 auch im ausgeschalteten Zustand der Steuervorrichtung 1 möglich ist, eine Prüfung auf neue in dem Transponder 5 gespeichert Steuerdaten nach jedem Einschalten/Aktivieren der Steuervorrichtung 1 erfolgen. In dem beschrieben Beispiel liest die Schreibe- und Lesevorrichtung 2 die aktuell gesetzten/verwendeten Steuerdaten aus dem Transponder 5 aus. Es ist jedoch auch möglich, dass die Schreibe- und Lesevorrichtung 2 nur die Transaktionsinformation ausliest, um neue Steuerdaten zu übertragen. In diesem Fall müssen von der Steuerungseinrichtung 6 keine Steuerdaten bestimmt und in dem Transponder 5 gespeichert werden.

Bei der Erzeugung einer neuen Transaktionsinformation kann die Steuerungseinrichtung 6 eine Transaktionsinformation aus einer Liste nach dem Zufallsprinzip oder gemäß einer bestimmten Reihenfolge auswählen. Es ist auch möglich, dass die Steuerungseinrichtung 6 eine Zufallszahl erzeugt, ein gegenwärtiges Datum mit Uhrzeit bestimmt und/oder die neue Transaktionsinformation berechnet, in dem eine bestimmte Zahl de- oder inkrementiert wird.

Zur Erhöhung der Sicherheit bei der Verwendung einer Vielzahl von Steuerungsvorrichtungen 2 kann zusätzlich in dem Transponder 5 eine dem Transponder 5 fest zugeordnete eindeutige Seriennummer gespeichert sein. Diese Seriennummer kann vom Hersteller des Transponders 5 oder der Steuerungseinrichtung 6 vorgegeben werden und ist zumindest von der Schreibe- und Lesevorrichtung 2 nur lesbar und nicht veränderbar ist. Die Seriennummer wird zusammen mit der Transaktionsinformation und den Steuerdaten von der Schreibe- und Lesevorrichtung 2 aus dem Transponder 5 ausgelesen. Die Steuereinheit 10 der Schreibe- und Lesevorrichtung 2 verknüpft die Seriennummer und die Transaktionsinformation mit den geänderten bzw. neuen Steuerdaten und sendet diese zum Transponder 5.

Die Steuerungseinrichtung 6 vergleicht die empfangene Seriennummer und die empfangene Transaktionsinformation mit der gespeicherten Seriennummer bzw. der gespeicherten Transaktionsinformation und verwendet die gesendeten Steuerdaten nur bei positiver Übereinstimmung der Seriennummern und der Transaktionsinformationen.

Es ist auch möglich zumindest einige der in dem Transponder 5 gespeicherten und zu übertragenden Daten (Transaktionsinformation, Seriennummer und/oder Steuerdaten) zu verschlüsseln bzw. mit verschiedenen Schlüsseln zu verschlüsseln. Diese müssen dann von der Schreibe- und Lesevorrichtung 2 entschlüsselt werden.

Alternativ oder zusätzlich können die von der Schreibe- und Lesevorrichtung 2 an den Transponder 5 zu sendenden Daten verschlüsselt werden. Es ist auch möglich, dass die Steuereinheit 10 mittels der Steuerdaten, der Transaktionsinformation und/oder der Seriennummer eine Signatur erzeugt, welche von der Steuerungseinrichtung 6 geprüft wird. Hierzu eignen sich bekannte Signaturverfahren oder kryptographische Hashfunktionen, wie MD5 (Message-Digest Algorithm 5).

Bei der Verschlüsselung können diversifizierte Schlüssel verwendet werden. Dabei wird ein privater Schlüssel mit einer eindeutigen ID (z.B. der Seriennummer des Transponders) verknüpft und damit ein diversifizierter privater Schlüssel erzeugt. Dies hat den Vorteil, dass wenn der diversifizierte Schlüssel geknackt wird, nur der Code für ein Gerät offenliegt.

Für die Signierung der an die Steuervorrichtung 1 zu übertragenden Daten kann ein durch die empfangene Seriennummer versifizierter bzw. mannigfaltig gemachter bzw. breit gefächerter Schlüssel verwendet werden. Hierfür erzeugt die Steuereinheit 10 beispielsweise mit einem in der Schreibe- und Lesevorrichtung 2 gespeicherten privaten Schlüssel und der empfangenen Seriennummer den diversifizierten Schlüssel und signiert die zu übertragenden Daten mit diesem Verschlüsslungsschlüssel.

Alternativ oder zusätzlich können verschieden Steuerdaten unterschiedliche Berechtigungen für eine Änderung zugewiesen werden, so dass nur bestimmte Personen bzw. bestimmte Schreibe- und Lesevorrichtung 2 bestimmte Steuerdaten ändern oder setzen können. Hierfür werden zumindest einige der Steuerdaten in unterschiedliche Berechtigungsklassen eingeteilt und eine eine Befugnis für bestimmte Berechtigungsklassen anzeigende Berechtigungsinformation von der Schreibe- und Lesevorrichtung 2 an den Transponder 5 übermittelt. Die Steuerungseinrichtung 5 bestimmt die Klasse oder Klassen der empfangenen Steuerdaten und prüft die Befugnis für die bestimmte Klasse oder Klassen mittels der empfangenen Berechtigungsinformation, wobei nur die Steuerdaten verwendet werden, welche einer Berechtigungsklasse entsprechen, für die eine Befugnis entsprechend der Berechtigungsinformation vorliegt. Alternativ können die Steuerdaten entsprechend ihrer jeweiligen Berechtigungsklasse von der Steuerungseinrichtung 5 und/oder der Steuereinheit 10 verschlüsselt werden.

Fig. 2 zeigt in einem Ausschnitt ein zweites Ausführungsbeispiel eines Beleuchtungssystems gemäß der vorliegenden Erfindung. Das in Fig. 2 gezeigte Beleuchtungssystem enthält zwei Schreibe- und Lesevorrichtungen 2a, 2b und eine Vielzahl von Komponenten 1a..1h, die Sensoren, Betriebsgeräte für Leuchtmittel oder Aktoren, Schalter und/oder Dimmer sein können und über ein Bussystem 12 miteinander verbindbar sind.

Jede Komponente 1a..1h weist einen Transponder 5a..5h, der mit den Schreibe- und Lesevorrichtungen 2a und 2b Steuerdaten austauschen kann und eine Steuerungsvorrichtung 1 (nicht gezeigt) zum Steuerern der jeweiligen Komponente 1a..1h auf. Es ist auch möglich, dass eine Steuerungsvorrichtung 1 mehrere Komponenten 1a..1h steuert.

Den Schreibe- und Lesevorrichtungen 2a und 2b sind in dem gezeigten Beispiel unterschiedliche Befugnisse zugeteilt. Beide Schreibe- und Lesevorrichtungen 2a, 2b sind befugt, Steuerdaten für die Installation/Verbindung der Komponenten 1a..1h untereinander (d.h., welcher Schalter welche Leuchte schaltet) an die Komponenten 1a..1h zu übertragen, während nur die Schreibe- und Lesevorrichtung 2a befugt ist, Steuerdaten für das Ändern und Setzen von Betriebsparametern, wie den maximalen Abgabestrom oder Farbtemperatur an die Komponenten 1a..1h zu übertragen.

## Patentansprüche

1. Steuervorrichtung für eine oder mehrere Komponenten (la, lh) eines Beleuchtungssystems, wobei die
Steuervorrichtung (1) aufweist:
einen Transponder (5) zum Empfangen von Steuerdaten zur Steuerung und/oder Konfiguration der Komponente (la, lh) des Beleuchtungssystems von einer Schreibe- und Lesevorrichtung (2); und
eine Steuerungseinrichtung (6) zum Steuern der Komponente (la, lh) des Beleuchtungssystems unter Verwendung der empfangenen Steuerdaten,
**dadurch gekennzeichnet, dass**
die Steuerungseinrichtung (6) dazu ausgebildet ist, einen Datensatz, der zumindest einige aktuell verwendete Steuerdaten und eine Transaktionsinformation für eine Identifizierung der Steuerdaten enthält, zu erzeugen und in einem Speicher des Transponders (5) zu speichern;
der Transponder (5) dazu ausgebildet ist, den gespeicherten Datensatz an die Schreibe- und Lesevorrichtung (2) zu übertragen und einen neuen oder geänderten Datensatz mit der gesendeten Transaktionsinformation zu empfangen; und
die Steuerungseinrichtung (6) dazu ausgebildet ist, die Steuerdaten aus dem neuen Datensatz erst nach einer erfolgreichen Prüfung der in dem neuen Datensatz enthaltenen Transaktionsinformation zu verwenden und eine neue Transaktionsinformation für den Empfang neuer Steuerdaten zu erzeugen.

2. Steuervorrichtung nach Anspruch 1, wobei
die Transaktionsinformation eine Zufallszahl, welche für die Erzeugung einer neuen Transaktionsinformation generiert wird, ein gegenwärtiges Datum mit Uhrzeit, welches für die Erzeugung einer neuen Transaktionsinformation gesetzt wird, und/oder eine Zahl, welche für die Erzeugung einer neuen Transaktionsinformation de- oder inkrementiert wird, beinhaltet.

3. Steuervorrichtung nach Anspruch 2, wobei
die Transaktionsinformation zudem eine dem Transponder (5) fest zugeordnete Seriennummer beinhaltet.

4. Steuervorrichtung nach einem der Ansprüche 1 bis 3, wobei
zumindest einige der Steuerdaten, welche von der Steuerungseinrichtung (6) verarbeitet werden können, in unterschiedliche Berechtigungsklassen klassifiziert sind;
der Transponder (5) dazu ausgebildet ist, eine Befugnis für bestimmte Berechtigungsklassen anzeigende Berechtigungsinformation von der Schreibe- und Lesevorrichtung (2) zu empfangen; und
die Steuerungseinrichtung (6) dazu ausgebildet ist, eine Klasse oder Klassen der empfangenen Steuerdaten zu bestimmen, die Befugnis für die bestimmte Klasse oder Klassen mittels der empfangenen Berechtigungsinformation zu prüfen und nur diejenigen Steuerdaten zu verwenden, welche einer Berechtigungsklasse entsprechen, für die eine Befugnis entsprechend der Berechtigungsinformation vorliegt.

5. Steuervorrichtung nach einem der Ansprüche 1 bis 4, wobei
der Transponder (5) dazu ausgebildet ist, eine von der Schreibe- und Lesevorrichtung (2) mittels einem privaten Schlüssel von zumindest einem Teil der Transaktionsinformation erzeugte Signatur von der Schreibe- und Lesevorrichtung zu empfangen; und
die Steuerungseinrichtung (6) dazu ausgebildet ist, die empfangenen Steuerdaten erst nach einer erfolgreichen Prüfung der Signatur zu verwenden.

6. Steuervorrichtung nach einem der Ansprüche 1 bis 5, wobei
der Transponder (5) dazu ausgebildet ist, in dem Speicher die empfangenen und mit der gesendeten Transaktionsinformation verknüpften Steuerdaten zu speichern;
der Transponder (5) dazu ausgebildet ist, in einem ausgeschalteten Zustand der Steuervorrichtung (1) die gespeicherte Transaktionsinformation zu senden und die von der Schreibe- und Lesevorrichtung gesendeten und mit der Transaktionsinformation verknüpften Steuerdaten zu empfangen und zu speichern; und
die Steuerungseinrichtung (6) dazu ausgebildet ist, nach einem Einschalten der Steuervorrichtung die gespeicherten und mit der Transaktionsinformation verknüpften Steuerdaten von dem Transponder (5) abzufragen und nach einer erfolgreichen Prüfung zu verwenden.

7. Steuervorrichtung nach einem der Ansprüche 1 bis 6, wobei
die Steuerungseinrichtung (6) dazu ausgebildet ist, die aktuell verwendeten Steuerdaten zu bestimmen und in einem Speicher des Transponders (5) zu speichern; und
der Transponder (5) dazu ausgebildet ist, die gespeicherten Steuerdaten an die Schreibe- und Lesevorrichtung zu übertragen.

8. Steuervorrichtung nach Anspruch 7, wobei
die Steuerungseinrichtung (6) dazu ausgebildet ist, zumindest einige der bestimmten Steuerdaten verschlüsselt in den Speicher des Transponders (5) zu speichern.

9. Beleuchtungssystems mit zumindest einer Steuervorrichtung (1) nach einem der Ansprüche 1 bis 7 und einer Schreibe- und Lesevorrichtung (2).

10. Verfahren zum Übertragen von für eine Steuerung oder Konfiguration von Komponenten (la, lh) eines Beleuchtungssystems zu verwendenden neuen Steuerdaten von einer Schreibe- und Lesevorrichtung (2) zu einer Steuervorrichtung (1) mit den Schritten:
Erzeugen eines Datensatzes, der zumindest einige aktuell verwendete Steuerdaten und eine Transaktionsinformation für eine Identifizierung der Steuerdaten enthält;
Speichern des erzeugen Datensatzes in einem Speicher eines Transponders (5) der Steuervorrichtung (1),
Übertragen des gespeicherten Datensatzes an die Schreibe- und Lesevorrichtung (2) durch den Transponder (5);
Empfangen des gesendeten Datensatzes in der Schreibe- und Lesevorrichtung (2);
Senden der Steuerdaten mit der empfangenen Transaktionsinformation an den Transponder (5) der Steuervorrichtung (1);
Verarbeiten der empfangenen Steuerdaten in der Steuervorrichtung (1) erst nach einer erfolgreichen Prüfung der mit den empfangenen Steuerdaten enthaltenen Transaktionsinformation; und
Erzeugen einer neuen Transaktionsinformation für den Empfang neuer Steuerdaten in der Steuervorrichtung (1).

## Claims

1. Control device for one or more components (1a, 1h) of lighting system, wherein the
control device (1) comprises:
a transponder (5) for receiving, from a writing and reading device (2), control data for controlling and/or configuring the component (1a, 1h) of the lighting system ; and
a control device (6) for controlling the component (1a, 1h) of the lighting system while using the received control data,
**characterized in that**
the control device (6) is designed to generate and store, in a memory of the transponder (5), a data set which contains at least some currently used control data and transaction information for an identification of the control data;
the transponder (5) is designed to transmit the stored data set to the writing and reading device (2) and to receive a new or modified data set with the transmitted transaction information ; and
the control device (6) is designed to use the control data from the new data set only after a successful check of the transaction information contained in the new data set, and to generate new transaction information for the reception of new control data.

2. Control device according to claim 1, wherein
the transaction information includes a random number which is generated for the generation of new transaction information ; a present date and time which is set for the generation of new transaction information ; and/or a number which is decremented or incremented for the generation of new transaction information.

3. Control device according to claim 2, wherein
the transaction information additionally contains a serial number fixedly associated with the transponder (5).

4. Control device according to any one of claims 1 to 3, wherein
at least some of the control data which may be processed by the control device (6) are classified into different authorization classes;
the transponder (5) is designed to receive, from the writing and reading device (2), authorization information indicating an authorization for specific authorization classes; and
the control device (6) is designed to determine a class or classes of the received control data ; to check the authorization for the specific class or classes by means of the received authorization information ; and to use only those control data which correspond to an authorization class for which an authorization corresponding to the authorization information is present.

5. Control device according to any one of claims 1 to 4, wherein
the transponder (5) is designed to receive from the writing and reading device a signature, generated by the writing and reading device (2) by means of a private key, of at least one part of the transaction information ; and
the control device (6) is designed to use the received control data only after a successful check of the signature.

6. Control device according to any one of claims 1 to 5, wherein
the transponder (5) is designed to store in memory the control data received and linked with the transmitted transaction information;
the transponder (5) is designed to transmit the stored transaction information in a switched-off state of the control device (1), and to receive and store the control data sent by the writing and reading device and linked with the transaction information ; and
the control device (6) is designed, after the control device has been switched on, to request from the transponder (5) the control data stored and linked with the transaction information, and to use said data after a successful check.

7. Control device according to any one of claims 1 to 6, wherein
the control device (6) is designed to determine the currently used control data and to store them in a memory of the transponder (5); and
the transponder (5) is designed to transmit the stored control data to the writing and reading device.

8. Control device according to claim 7, wherein
the control device (6) is designed to store at least some of the determined control data in encrypted form in the memory of the transponder (5).

9. Lighting system having at least one control device (1) according to any one of claims 1 to 7 and a writing and reading device (2).

10. Method for transmitting to a control device (1), from a writing and reading device (2), new control data to be used for a control or configuration of components (1a, 1h) of a lighting system, having the steps of:
generating a data set containing at least some currently used control data and transaction information for identification of the control data;
storing the generated data set in a memory of a transponder (5) of the control device (1),
transmitting the stored data set to the writing and reading device (2) via the transponder (5);
receiving the transmitted data set in the writing and reading device (2);
sending the control data with the received transaction information to the transponder (5) of the control device (1);
processing the received control data in the control device (1) only after a successful check of the transaction information contained with the received control data ; and
generating new transaction information for the reception of new control data in the control device (1).

## Revendications

1. Dispositif de commande pour au moins un composant (1a, 1h) d'un système d'éclairage, dans lequel
ledit dispositif de commande (1) présente :
un transpondeur (5) pour recevoir des données de commande pour commander et/ou pour configurer le composant (1a, 1h) du système d'éclairage de la part d'un dispositif d'écriture et de lecture (2) ; et
un agencement de commande (6) pour commander le composant (1a, 1h) du système d'éclairage à l'aide des données de commande reçues,
**caractérisé en ce que**
l'agencement de commande (6) est conçu pour générer un ensemble de données, lequel contient au moins certaines données de commande actuellement utilisées et des informations de transaction pour identifier les données de commande et pour les mémoriser dans une mémoire du transpondeur (5) ;
le transpondeur (5) est conçu pour transmettre l'ensemble de données mémorisé au dispositif d'écriture et de lecture (2) et pour recevoir un ensemble de données nouveau ou modifié comportant les informations de transaction envoyées ; et
l'agencement de commande (6) est conçu pour utiliser les données de commande du nouvel ensemble de données uniquement après une vérification réussie des informations de transaction contenues dans le nouvel ensemble de données et pour générer de nouvelles informations de transaction pour la réception de nouvelles données de commande.

2. Dispositif de commande selon la revendication 1, dans lequel
les informations de transaction contiennent un nombre aléatoire, lequel est généré pour la génération des nouvelles informations de transaction, une date actuelle avec une heure, laquelle est fixée pour la génération des nouvelles informations de transaction, et/ou avec un nombre, lequel est décrémenté ou incrémenté pour la génération des nouvelles informations de transaction.

3. Dispositif de commande selon la revendication 2, dans lequel
les informations de transaction contiennent en outre un numéro de série attribué de manière permanente au transpondeur (5).

4. Dispositif de commande selon l'une quelconque des revendications 1 à 3, dans lequel
au moins certaines des données de commande, lesquelles peuvent être traitées par le dispositif de commande (6), sont classées en différentes classes d'autorisation ;
le transpondeur (5) est conçu pour recevoir un droit pour des informations d'autorisation indiquant des classes d'autorisation déterminées de la part du dispositif d'écriture et de lecture (2) ; et
le dispositif de commande (6) est conçu pour déterminer au moins une classe des données de commande reçues, pour vérifier le droit pour ladite au moins une classe déterminée au moyen des informations d'autorisation reçues et pour utiliser uniquement les données de commande, lesquelles correspondent à une classe d'autorisation pour laquelle il existe un droit correspondant aux informations d'autorisation.

5. Dispositif de commande selon l'une quelconque des revendications 1 à 4, dans lequel
le transpondeur (5) est conçu pour recevoir une signature générée par le dispositif d'écriture et de lecture (2) au moyen d'une clé privée à partir d'au moins une partie des informations de transaction de la part du dispositif d'écriture et de lecture ; et
l'agencement de commande (6) est conçu pour n'utiliser les données de commande reçues qu'après la vérification réussie de la signature.

6. Dispositif de commande selon l'une quelconque des revendications 1 à 5, dans lequel
le transpondeur (5) est conçu pour mémoriser dans la mémoire les données de commande reçues et liées aux informations de transaction envoyées ;
le transpondeur (5) est conçu pour envoyer, dans un état éteint du dispositif de commande (1), les informations de transaction mémorisées et pour recevoir et mémoriser les données de commande envoyées par le dispositif d'écriture et de lecture et liées aux informations de transaction ; et
l'agencement de commande (6) est conçu pour interroger, après la mise en marche du dispositif de commande, les données de commande mémorisées liées aux informations de transaction du transpondeur (5) et pour les utiliser après une vérification réussie.

7. Dispositif de commande selon l'une quelconque des revendications 1 à 6, dans lequel
l'agencement de commande (6) est conçu pour déterminer les données de commande actuellement utilisées et pour les mémoriser dans une mémoire du transpondeur (5) ; et
le transpondeur (5) est conçu pour transmettre les données de commande mémorisées au dispositif d'écriture et de lecture.

8. Dispositif de commande selon la revendication 7, dans lequel
l'agencement de commande (6) est conçu pour mémoriser au moins certaines des données de commande déterminées de manière cryptée dans la mémoire du transpondeur (5).

9. Système d'éclairage comportant au moins un dispositif de commande (1) selon l'une quelconque des revendications 1 à 7 et un dispositif d'écriture et de lecture (2).

10. Procédé de transmission de nouvelles données de commande à utiliser pour une commande ou une configuration des composants (1a, 1h) d'un système d'éclairage à partir d'un dispositif d'écriture et de lecture (2) vers un dispositif de commande (1) comprenant les étapes suivantes :
la génération d'un ensemble de données, lequel contient au moins certaines données de commande actuellement utilisées et des informations de transaction pour identifier les données de commande ;
la mémorisation de l'ensemble de données généré dans une mémoire d'un transpondeur (5) du dispositif de commande (1),
la transmission de l'ensemble de données mémorisé au dispositif d'écriture et de lecture (2) par le transpondeur (5) ;
la réception de l'ensemble de données envoyé au niveau du dispositif d'écriture et de lecture (2) ;
l'envoi des données de commande comportant les informations de transaction reçues au transpondeur (5) du dispositif de commande (1) ;
le traitement des données de commande reçues dans le dispositif de commande (1) uniquement après une vérification réussie des informations de transaction contenues avec les données de commande reçues ; et
la génération des nouvelles informations de transaction pour la réception de nouvelles données de commande au niveau du dispositif de commande (1).
